# FASCICULE DE BREVET EUROPEEN

(11) **EP 0 222 654 B1**
(45) Date de publication et mention de la délivrance du brevet: **29.03.1989**
(21) Numéro de dépôt: 86402356.9
(22) Date de dépôt: 22.10.1986
(51) Int. Cl.: F23R 3/20

(54) **Turboréacteur à post-combustion à injecteurs de post-combustion radiaux individuels**
Strahltriebwerk mit Nachverbrennung und radial angeordneten einzelnen Injektoren
Gas turbine engine with an afterburner having radially disposed individual atomizers

(30) Priorité: 23.10.1985 FR 8515713
(43) Date de publication de la demande: 20.05.1987
(73) Titulaire: SOCIETE NATIONALE D'ETUDE ET DE CONSTRUCTION DE MOTEURS D'AVIATION, "S.N.E.C.M.A.", F-75015 Paris (FR)
(72) Inventeur: Benoist, René Alain, F-77350 Le Mee Sur Seine (FR); Lapergue, Guy, Jean-Louis, F-77950 Rubelles (FR); Legueux, Jacques Albert, F-77950 Voisenon (FR)
(74) Mandataire: Moinat, François

(56) Documents cités:
- DE-B- 1 133 185
- FR-A- 1 230 868
- FR-A- 1 321 385
- GB-A- 2 018 971
- US-A- 2 963 857
- US-A- 3 698 186
- US-A- 4 257 235

## Description

Le secteur technique de la présente invention est celui des dispositifs d'injection de carburant dans une veine d'écoulement d'air et plus particulièrement des dispositifs d'injection de carburant de post-combustion pour turboréacteur d'aviation possédant un dispositif de rechauffe ou post-combustion.

Dans ce domaine, on a tenté, il y a de nombreuses années, de réaliser des injecteurs individuels disposés radialement dans le flux en aval de la turbine. Ces injecteurs étaient constitués de simples tubulures bouchées à leur extrémité et percées sur le côté d'un orifice disposé à contre-courant dans le flux d'air issu de la turbine. Ainsi, le brevet GB 587 083 montre un tel injecteur. L'injection de carburant sous pression dans la veine par un orifice de très petit diamètre créait un jet très localisé qu'il était nécessaire de faire éclater contre une enclume ou éclateur afin de le disperser de façon à ce que le mélange carburé réalisé dans la tuyère soit le plus uniforme possible. Dans le cas du brevet cité, l'éclateur était constitué par une grille disposée en amont de l'injecteur, percée de trous diffusant une partie du flux d'air et contre laquelle le jet de carburant était projeté.

De tels injecteurs avaient pour inconvénients de ne pas être fonctionnels très longtemps car utilisant des orifices très petits, les risques de cokéfaction, notamment lors du passage du fonctionnement sec en fonctionnement PC étaient inévitables et difficilement maîtrisables, ce qui amenait à l'obstruction rapide des injecteurs.

Un autre inconvénient de ce type d'injecteurs était de réaliser des mélanges carburés pulvérisés de façon très hétérogène sur le pourtour de la veine, ce qui créait des zones "chaudes" et des zones "froides" en aval de l'injecteur, donc un fonctionnement incorrect du dispositif de post-combustion.

Un autre inconvénient majeur résidait dans la nécessité des grilles annulaires formant éclateur et qui créaient dans la veine des sillages importants également générateurs d'hétérogénéités.

Un second dispositif ancien d'injecteurs de post-combustion tel que décrit dans le brevet FR 1 297 164, prévoyait de créer un jet tourbillonnaire au moyen d'une buse à éjection tangentielle du carburant dans la veine.

Ce dispositif présentait les mêmes inconvénients que le précédent concernant la mauvaise pulvérisation du carburant, l'hétérogénéité du mélange carburé en aval du dispositif d'injection et les problèmes de cokéfaction des injecteurs.

Un troisième mode de réalisation prévoyait, ainsi que le divulgue le brevet FR 1 454 312, la combinaison d'injecteurs de carburant sous pression et d'allumeurs catalytiques utilisant un mélange d'air compresseur issu d'une tubulure bypassant la turbine et de carburant pour créer un mélange homogène. Une telle disposition nécessite la présence dans la veine de deux types d'organes, injecteurs et allumeurs, ce qui complique la réalisation du système de post-combustion, augmente leur coût et complique leur entretien.

Tous ces inconvénients ont amené les constructeurs de moteurs d'avion à réaliser des dispositifs de post-combustion à rampes circulaires d'injection de carburant et à anneaux brûleurs, dispositifs seuls utilisés depuis de nombreuses années. De tels dispositifs sont exemplifiés par le brevet FR 2 097 587 au nom de la Demanderesse et donnent des résultats convenables quant à l'homogénéité du mélange carburé qu'ils réalisent.

Ils ont toutefois pour inconvénients de constituer un obstacle annulaire important dans l'écoulement du flux qui crée des sillages importants dans la veine, de créer des pertes de charges importantes en fonctionnement sec.

Un autre inconvénient réside dans le fait que ces rampes possèdent une seule arrivée de carburant, ou mieux deux opposées et que le temps de réponse du dispositif de post-combustion s'en trouve augmenté du temps mis par le carburant pour parcourir la longueur de rampe séparant la tubulure d'admission des orifices de sortie qui en sont le plus éloignés.

Outre ces problèmes, l'augmentation importante des températures en sortie de turbine, permise par l'amélioration des chambres de combustion, et l'utilisation de nouveaux matériaux pour les disques de turbines (matériaux céramiques, composites...) amène à réaliser des dispositifs de post-combustion à plusieurs rampes d'injection concentriques et de rayons croissants, ce qui augmente la complexité des dispositifs d'injection PC, nécessite des moyens de suspension complexes des rampes, ce qui exige de monter flottante par rapport à la paroi de la veine la tubulure d'admission de carburant et peut créer des fuites au niveau de la paroi à l'endroit du passage de la tubulure d'admission, si la liaison vissée doit supporter des déplacements thermiques des tubes d'alimentation.

Ces rampes multiples augmentent encore le temps de séjour du carburant, ce qui multiplie les problèmes de cokéfaction pendant les changements de modes de fonctionnement (sec ou PC allumée), problème que le boîtier de purge associé à la tubulure d'admission ne suffit pas à résoudre parfaitement.

La présente invention a donc pour but de résoudre les problèmes d'injection de carburant de post-combustion dans les moteurs modernes à forte température de sortie de turbine en combinant de façon nouvelle des moyens d'injection et de pulvérisation de carburant.

Un autre but de l'invention est de réaliser un dispositif d'injection de carburant de post-combustion ayant un temps de réponse le plus faible possible.

L'invention a également pour but de réaliser un dispositif d'injection peu sensible à la cokéfaction et donc diminuant les mesures d'entretien ainsi qu'un dispositif facilement démontable afin de minimiser plus encore les opérations d'entretien.

L'invention a donc pour objet un turboréacteur possédant en aval de sa turbine un dispositif de post-combustion comprenant au moins un dispositif d'injection de carburant dans la veine, relié à un circuit de distribution de carburant sous pression et un accroche-flammes, caractérisé en ce que le dispositif d'injection est constitué par un ensemble d'injecteurs individuels tubulaires régulièrement répartis radialement dans la veine, perpendiculairement au sens de l'écoulement et reliés chacun au travers d'ouvertures réalisées dans la paroi formant la veine au circuit de distribution de carburant sous pression, chaque injecteur étant alimenté séparément des autres et comportant, associée à sa partie tubulaire, une chambre de pulvérisation de carburant empruntant une fraction d'air de la veine pour injecter dans celle-ci un mélange carburé finement pulvérisé et largement diffusé, ladite chambre de pulvérisation communiquant avec la partie tubulaire de l'injecteur par au moins un ajutage calibré et comportant sur une face amont par rapport à la veine au moins un orifice d'entrée d'air prélevé dans la veine et sur une face aval au moins un orifice d'expulsion vers la veine du mélange carburé constitué par le carburant pulvérisé en suspension dans l'air admis par l'orifice d'entrée.

Dans un premier mode de réalisation de l'invention, la chambre de pulvérisation est disposée à l'extrémité de la partie tubulaire de l'injecteur, ladite extrémité étant rétrécie pour former l'ajutage de sortie de carburant et la chambre comprend, face à l'ajutage de sortie, une calotte sphérique disposée sur la paroi de la chambre comprise entre ses faces amont et aval, sur laquelle le jet de carburant vient s'éclater pour réaliser une première pulvérisation de carburant, la partie du flux d'air admise dans la chambre par les orifices amont assurant une seconde pulvérisation plus fine du carburant, le mélange carburé finement pulvérisé étant expulsé de la chambre par les orifices aval vers la veine.

Dans un deuxième mode de réalisation, la chambre de pulvérisation est constituée par un fourreau tubulaire fermé à chacune de ses extrémités, entourant la partie tubulaire de l'injecteur et lui étant solidaire, le fourreau tubulaire formant la chambre comportant au moins un orifice d'entrée d'air en amont et un orifice en aval d'expulsion du mélange carburé, orifices d'axes parallèles à l'axe d'écoulement du flux d'air. La partie tubulaire de l'injecteur est également fermée à son extrémité et comporte sur sa paroi au moins deux ajutages débouchant dans la chambre de pulvérisation, les axes des ajutages étant perpendiculaires au plan contenant les axes des orifices amont et aval de la chambre.

D'autres particularités de l'invention seront explicitées en regard des planches de figures représentant les deux modes de réalisation de l'invention et leur montage dans un turboréacteur. Parmi ces planches:
- la figure 1 montre schématisé en coupe longitudinale un turboréacteur comportant un dispositif d'injection de post-combustion selon l'invention
- la figure 2 montre l'application de l'invention à un turboréacteur double flux
- la figure 3 montre en coupe le détail de la chambre de pulvérisation de l'injecteur dans le premier mode de réalisation de l'invention
- la figure 4 montre en coupe longitudinale une première variante du deuxième mode de réalisation de l'invention
- la figure 5 montre une deuxième variante du deuxième mode de réalisation de l'invention
- la figure 6 montre en section BB des figures 4 ou 5 la disposition des orifices amont et aval
- la figure 7 montre, représentée de façon très schématisée en coupe transversale selon AA de la figure 1, la disposition radiale des injecteurs et leurs circuits d'alimentation en carburant et en air de purge.

A la figure 1, on a représenté schématiquement la partie arrière d'un turboréacteur 1 à post-combustion dont on a simplement représenté la dernière roue de turbine 2 et la tuyère 3.

Le dispositif de post-combustion comporte un ensemble d'injecteurs disposés radialement (figure 7) dans le flux d'air en amont d'accroche-flammes connus 4.

Dans le premier mode de réalisation de l'invention (figure 3), chaque injecteur 8 est constitué d'une partie tubulaire 5 traversant la paroi externe 3 sur laquelle elle est fixée par tout moyen connu, cette partie tubulaire comportant un conduit interne 6 relié au circuit de distribution de carburant 7 comprenant une pompe 9 et une régulation de type connu 10.

Chaque injecteur a l'extrémité de sa partie tubulaire rétreinte afin de former un ajutage calibré 11 d'injection de carburant dans une chambre de pulvérisation 12 solidaire de l'injecteur et constituée dans ce mode de réalisation par un cylindre 13 soudé à l'extrémité de la partie tubulaire 5 de l'injecteur, le cylindre possédant face à l'ajutage de sortie un fond 14 en forme de calotte sphérique contre lequel le carburant sous pression est projeté au travers de l'ajutage 11.

Sur la portion du cylindre 13 en regard de l'amont de l'écoulement (représenté par la flèche 15 sur la figure 3), est percé un orifice de grand diamètre 16 tandis que sur la partie opposée, donc en aval de l'écoulement 15, sont percés des orifices de petit diamètre 17. Les orifices 16 permettent de prélever dans la veine une partie du flux chaud qui constituera avec le carburant issu de l'ajutage 11 et pulvérisé contre le fond 14, un mélange carburé finement pulvérisé qui sera expulsé par les orifices 17 vers l'aval de la veine où ce mélange sera enflammé par tout moyen connu, soit au moyen d'une bougie par exemple soit simplement par auto-inflammation si les conditions de températures de sortie de turbine le permettent.

De façon préférentielle, on calcule le nombre des orifices d'entrée et leurs diamètres respectifs afin que le diamètre des entrées d'air soit de 5 à 8 fois supérieur au diamètre des orifices de sortie de façon à créer dans la chambre de pulvérisation un tourbillonnement d'air important apte à favoriser le plus possible la pulvérisation du carburant.

On a vu plus haut que chaque injecteur est relié, indépendamment des autres injecteurs, au circuit de distribution de carburant. Ceci est important car cela permet de diminuer le temps de séjour du carburant dans chaque injecteur et donc de diminuer les risques de bouchage des orifices de sortie de mélange carburé et de l'ajutage de sortie 11 du carburant par cokéfaction.

Pour diminuer encore ce risque, à chaque injecteur est associé un boîtier de purge de l'injecteur. Ce boîtier est constitué par une vanne de commutation 18 permettant de relier le conduit 6 de l'injecteur à une source d'air comprimé à une température plus faible que l'air de la veine afin d'expulser dans la veine la totalité du carburant et d'empêcher le dépôt de coke dans les ajutages 11 et orifices de sortie 17, et ceci dès l'arrêt du fonctionnement PC et pendant toute la durée du fonctionnement sec. Chaque boi- tier de purge peut être réalisé sous la forme d'un distributeur inverseur à tiroir (tel que représenté à la figure 1), commandé par la régulation hydromécanique de post-combustion 10.

La source d'air froid 19 peut être constituée par de l'air prélevé au niveau du fan ou du compresseur basse pression. L'abaissement de température ainsi réalisé dans le conduit d'injecteur peut de cette façon atteindre une cinquantaine de degrés, et ce dès l'arrêt d'arrivée de carburant, évitant ainsi la formation de coke.

Dans le mode de réalisation de la figure 4 l'injecteur selon l'invention est constitué par un conduit tubulaire 6 fermé à son extrémité 116 et comportant sur ses parties orientées perpendiculairement au flux d'air, deux fois deux ajutages de sortie de carburant 111 diamétralement opposées. La chambre de pulvérisation 112 est constituée par un fourreau tubulaire fermé à ses deux extrémités et soudée à une collerette 106 du conduit 6. Dans ce mode de réalisation, le fourreau 112 comporte deux orifices 16 d'entrée d'air prélevé dans le flux et trois rangées longitudinales d'orifices de sortie (17, 17a, 17b) du mélange carburé.

La rangée médiane 17 (figure 6) d'orifices de sortie est diamétralement opposée aux orifices d'entrée 16 tandis que les rangées 17a et 17b sont inclinées de part et d'autre du plan des axes des orifices 16, 17 d'un angle compris entre 30 et 50 degrés afin d'obtenir une répartition de mélange dans le flux, la plus large et la plus homogène possible.

La variante de construction de ce mode de réalisation représentée à la figure 5 ne diffère de celle de la figure 4 que par l'agencement du fourreau 212 sur le conduit 6 de l'injecteur. Dans cette variante l'extrémité du conduit 6 est fermée par une entretoise 216 sur laquelle vient se centrer une portée cylindrique 214 du fourreau tandis que l'extrémité inférieure du fourreau est elle aussi centrée sur une entretoise 206 et vient se caler dans une coupelle 221 solidaire du canal 6.

Dans ce deuxième mode de réalisation, les injecteurs à pulvérisation ainsi réalisés sont également alimentés séparément en carburant comme précéde- ment par la pompe 9 et associés chacun à un boîtier de purge 18 (non représenté sur les figures 4 et 5).

Les injecteurs réalisés selon la présente invention sont fixés directement sur la paroi externe de la veine lorsqu'ils sont utilisés dans un turboréacteur monoflux et ceci par tout moyen connu par exemple par une bague filetée symbolisée en 22 sur la figure 1.

S'ils sont utilisés dans la veine primaire d'un turboréacteur double flux (voir figure 2 et figure 4), ils sont fixés sur la paroi externe de la veine secondaire que le canal 6 traverse entièrement pour pénétrer dans la veine primaire par une ouverture 23 de la paroi intermédiaire 24 séparant les deux flux. Dans ce cas le fourreau 12, 112, 212 peut comporter un bourrelet sphérique 25 venant en appui contre l'ouverture 23 pour compenser les jeux éventuels de positionnement des deux parois intermédiaire et externe.

En outre pour limiter ces jeux, les injecteurs selon l'invention sont de préférence positionnés dans le plan des broches 26 (figure 2) servant à maintenir l'écartement des deux parois.

La présence d'une chambre de pulvérisation, associée à chaque injecteur est basée sur le principe d'un jet de carburant transversal au flux d'air et venant s'éclater sur un obstacle (calotte sphérique 14 ou paroi interne de fourreau 114) puis pulvérisé par la fraction de flux prélevé par les orifices amont permet de réaliser une dilution large et homogène du carburant qui permet à l'aide d'une dizaine d'injecteurs à pulvérisation selon l'invention disposés radialement dans le flux de remplacer avantageusement les rampes amont actuellement utilisées en simplifiant la réalisation du dispositif de post-combustion ainsi que son entretien et en diminuant les problèmes de traînées et de sillages tels qu'en occasionnent les rampes amont actuelles.

En outre la combinaison d'injecteurs individuels et de boîtiers de purge associés à chaque injecteur en augmente la durée d'utilisation et limite les risques de pollution des injecteurs en fonctionnement sec du moteur.

Le type d'injecteur selon l'invention s'applique tout particulièrement aux moteurs modernes à forte température de sortie.

## Revendications

1. Turboréacteur d'aviation possédant en aval de la turbine un dispositif de post-combustion comprenant au moins un dispositif d'injection de carburant dans la veine, relié à un circuit de distribution de carburant sous pression et un accroche-flamme, le dispositif d'injection étant constitué par un ensemble d'injecteurs individuels tubulaires régulièrement répartis radialement dans la veine perpendiculairement au sens de l'écoulement et reliés chacun au travers de trous (23) réalisés dans la paroi (3, 24) formant la veine, au circuit de distribution de carburant sous pression (7, 9, 10), caractérisé en ce que chaque injecteur est alimenté séparément des autres et comporte, associé à sa partie tubulaire (6), une chambre de pulvérisation (12, 112, 212) empruntant une fraction d'air de la veine pour injecter dans celle ci un mélange carburé finement pulvérisé et largement diffusé, ladite chambre de pulvérisation (12, 112, 212) communiquant avec la partie tubulaire (5, 6) de l'injecteur par au moins un ajutage calibré (11, 111, 211) et comportant sur une face amont par rapport à la veine au moins un orifice (16) d'entrée d'air prélevé dans la veine et sur une face aval au moins un orifice d'expulsion (17) vers la veine du mélange carburé constitué par le carburant pulvérisé en suspension dans l'air admis par l'orificie d'entrée.

2. Turboréacteur selon la revendication 1 caractérisé en ce que les orifices amont (16) de la chambre de pulvérisation ont un diamètre compris entre 5 et 8 fois le diamètre des orifices aval (17) pour permettre dans la chambre de pulvérisation un tourbillo- nement d'air apte à favoriser la pulvérisation.

3. Turboréacteur d'aviation selon l'une des revendications 1 ou 2 caractérisé en ce que la chambre de pulvérisation est disposés à l'extrémité de la partie tubulaire (5) de l'injecteur, ladite extrémité étant rétrécie pour former l'ajutage (11) de sortie de carburant et en ce qu'elle comprend face audit ajutage de sortie, une calotte sphérique (14) disposée sur la paroi de la chambre comprise entre ses faces amont et aval sur laquelle le jet de carburant vient s'éclater pour réaliser une première pulvérisation de carburant, la pratie du flux d'air admise dans la chambre de pulvérisation par les orifices amont (16) assurant une seconde pulvérisation plus fine du carburant, le mélange carburé finement pulvérisé étant expulsé de la chambre par les orifices aval (17) vers la veine.

4. Turboréacteur d'aviation selon la revendication 2 caractérisé en ce que la chambre de pulvérisation est constituée par un fourreau tubulaire (112, 212) fermé à chacune des ses extrémités, entourant la partie tubulaire (6) de l'injecteur et lui étant solidaire, le fourreau tubulaire (112, 212) formant la chambre comportant au moins un orifice d'entrée d'air (16) et au moins un orifice d'expulsion (17) du mélange carburé, orifices d'axes parallèles à l'axe d'écoulement du flux d'air, en ce que la partie tubulaire de l'injecteur est fermée à son extrémité (116, 216) et comporte sur sa paroi au moins deux ajutages (111, 211 ) débouchant dans la chambre de pulvérisation, les axes des ajutages (111, 211) étant perpendiculaires au plan contenant les axes des orifices amont (16) et aval (17) de la chambre.

5. Turboréacteur selon la revendication 4 caractérisé en ce que la chambre du pulvérisation comporte deux orifices amont (16) de grand diamètre et trois rangées (17, 17a, 17b) d'orifices aval d'expulsion du mélange carburé, les orifices aval d'une première rangée (17) ayant leurs axes parallèles à l'axe du flux tandis que les axes des orifices des deux autres rangées (17a, 17B) sont orientés par rapport au flux d'un angle compris entre 30 et 50 degrés.

6. Turboréacteur selon l'une quelconque des revendications 1 à 5 dont le dispositif de post-combustion comporte un dispositif d'alimentation d'air de purge du circuit de carburant, comprenant au moins un boîtier de purge possédant une vanne (18) permettant le passage d'air de purge dans les injecteurs lorsque l'alimentation en carburant de post-combustion est coupée, caractérisé en ce que à chaque injecteur (8) est associé un boîtier de purge (18) permettant la purge simultanée de tous les injecteurs.

7. Turboréacteur double flux à post-combustion selon l'une quelconque des revendications 1 à 6, comportant une paroi externe (3) délimitant l'extérieur de la veine secondaire et une paroi intermédiaire (24) fixée à la paroi externe par un ensemble de broches de fixation (26) et séparant la veine secondaire de la veine primaire, caractérisé en ce que chaque injecteur (8) est fixé par des moyens connus sur la paroi externe de la veine secondaire au droit des broches de fixation (26) et traverse la paroi intermédiaire par une ouverture de celle-ci, la chambre de pulvérisation étant toute entière contenue à l'intérieur de la veine primaire.

## Claims

1. Aviation turbojet having downstream of the turbine an afterburner comprising at least one device for injecting fuel into the stream, which device is connected to a pressurized fuel distribution circuit and a flame holder and is composed of an array of individual tubular injectors regularly distributed radially in the stream at right angles to the direction of flow and each connected, through holes (23) formed in the wall (3, 24) forming the stream, to the pressurized fuel distribution circuit (7, 9, 10), characterized in that each injector is fed separately from the others and has, associated with its tubular portion (6), an atomization chamber (12, 112, 212) taking a fraction of air from the stream in order to inject into the latter a finely atomized and widely diffused carburetted mixture, said atomization chamber (12, 112, 212) communicating with the tubular portion (5, 6) of the injector through at least one calibrated nozzle (11,111,211) and provided, on a face lying upstream in relation to the stream, with at least one inlet aperture (16) for air taken from the stream and, on a downstream face, with at least one aperture (17) for expulsion to the stream of the carburetted mixture composed of the atomized fuel suspended in the air admitted through the inlet aperture.

2. Turbojet according to Claim 1, characterized in that the upstream apertures (16) of the atomization chamber have a diameter of between 5 and 8 times the diameter of the downstream apertures (17) in order to permit turbulence of air in the atomization chamber such as to assist atomization.

3. Aviation turbojet according to one of Claims 1 or 2, characterized in that the atomization chamber is disposed at the end of the tubular portion (5) of the injector, said end being narrowed to form the fuel outlet nozzle (11), and in that facing said outlet nozzle said chamber is provided with a spherical dome (14) disposed on that wall of the chamber which lies between its upstream and downstream faces, on which dome the jet of fuel is shattered to effect a first atomization of fuel, the portion of the air flow which is admitted into the atomizaion chamber through the upstream apertures (16) effecting a second, finer atomization of the fuel and the finely atomized carburetted mixture being expelled from the chamber through the downstream apertures (17) into the stream.

4. Aviation turbojet according to Claim 2, characterized in that the atomization chamber is composed of a tubular sleeve (112, 212) closed at each end, surrounding the tubular portion (6) of the injector and fastened to the latter, the tubular sleeve (112, 212) forming the chamber being provided with at least one air inlet aperture (16) and with at least one carburetted mixture expulsion aperture (17), the axes of which apertures are parallel to the axis of streaming of the air flow, and in that the tubular portion of the injector is closed at its end (116, 216) and is provided on its wall with at least two nozzles (111, 211) leading into the atomization chamber, the axes of the nozzles (111, 211) being at right angles to the plane containing the axes of the upstream and downstream apertures (16 and 17 respectively) of the chamber.

5. Turbojet according to Claim 4, characterized in that the atomization chamber has two upstream apertures (16) of large diameter and three rows (17, 17a, 17b) of downstream carburetted mixture expulsion apertures, the downstream apertures of a first row (17) having their axes parallel to the axis of the flow, while the axes of the apertures of the other two rows (17a, 18b) are oriented, relative to the flow, at an angle between 30 and 50 degrees.

6. Turbojet according to any one of Claims 1 to 5, in which the afterburner is provided with a blowoff air supply device for the fuel circuit, comprising at least one blowoff box provided with a valve (18) permitting the passage of blowoff air into the injectors when the supply of afterburn fuel is cut off, characterized in that each injector (8) has associated with it a blowoff box (18) permitting simultaneous blowoff of all the injectors.

7. Afterburn turbofan engine according to any one of Claims 1 to 6, having an outer wall (3) delimiting the exterior of the secondary stream and an intermediate wall (24) fixed to the outer wall by an arrangement of fastening pins (26) and separating the secondary stream from the primary stream, characterized in that each injector (8) is fixed by known means to the outer wall of the secondary stream at the locations of the fastening pins (26) and passes through the intermediate wall by way of an opening in the latter, the atomization chamber being entirely contained inside primary stream.

## Patentansprüche

1. Flugzeug-Turboluftstrahltriebwerk mit einer stromabwärts der Turbine angeordneten Nachverbrennungsvorrichtung mit wenigstens einer Einspritzvorrichtung zur Kraftstoffeinspritzung in den Strahl, die mit einem Verteilerkreis für unter Druck stehenden Kraftstoff und einem Flammrohr verbunden ist, wobei die Einspritzvorrichtung aus einer Gruppe von individuellen rohrförmigen Einspritzdüsen besteht, die radial gleichmässig in dem Strahl senkrecht zur Strömungsrichtung verteilt angeordnet und jeweils über in der den Strahl bildenen Wandung (3, 24) angebrachte Löcher (23) mit dem Verteilerkreis (7, 9, 10) für den unter Druck stehenden Kraftstoff verbunden sind, dadurch gekennzeichnet, dass jede der Einspritzdüsen getrennt von den anderen Einspritzdüsen gespeist wird und an ihrem rohrförmigen Teil (6) eine Zerstäubungskammer (12, 112, 212) aufweist, die einen Anteil der Luft des Strahls entnimmt, um in letzteren ein fein zerstäubtes und breit verteiltes Kraftstoffgemisch einzuspritzen, und dass die Zerstäubungskammer (12, 112, 212) mit dem rohrförmigen Teil (5, 6) der Einspritzdüse über wenigstens eine kalibrierte Düsenöffnung (11, 111, 211) in Verbindung steht und auf einer in Bezug auf den Strahl stromaufwärtigen Seite wenigstens eine Lufteintrittsöffnung (16) für den Eintritt von in dem Strahl entnommener Luft und auf einer stromabwärtigen Seite wenigstens eine Ausgabeöffnung (17) für das Kraftstoffgemisch aufweist, das aus dem in der durch die Lufteintrittsöffnung zugeführten Luft suspendierten zerstäubten Kraftstoff besteht.

2. Turboluftstrahltriebwerk nach Anspruch 1, dadurch gekennzeichnet, dass der Durchmesser der stromaufwärtigen Öffnungen (16) der Zerstäubungskammer zwischen fünf und achtmal so gross ist wie der Durchmesser der stromabwärtigen Öffnungen (17), um in der Zerstäubungskammer eine die Zertäubung begünstigende Luftverwirbelung zu erzeugen.

3. Turboluftstrahltriebwerk nach einem der Ansprüche 1 oder 2, dadurch gekennzeichnet, dass die Zerstäubungskammer in dem Endbereich des rohrförmigen Teils (5) der Einspritzdüse angeordnet ist, wobei dieser Endbereich verengt ist und dadurch die genannte kalibrierte Düsenöffnung (11) für den Kraftstoffaustritt bildet, dass die Zerstäubungskammer eine auf der dieser Austrittsöffnung gegenüberliegenden Seite angeordnete sphärische Kalotte (14) aufweist, die an der zwischen der stromaufwärtigen und der stromabwärtigen Seite liegenden Wandung der Zerstäubungskammer angeordnet ist und auf der (14) der Kraftstoffstrahl zerbirst, wodurch eine erste Zerstäubung des Kraftstoffs bewirkt wird, dass der Teil des durch die stromaufwärtigen Lufteintrittsöffnungen (16) in die Zerstäubungskammer eintretenden Luftstroms eine zweite, feinere Zerstäubung des Kraftstoffs hervorruft, und dass das fein zerstäubte Kraftstoffgemisch durch die stromabwärtigen Öffnungen (17) aus der Zerstäubungskammer in den Strahl ausgestossen wird.

4. Turboluftstrahltriebwerk nach Anspruch 2, dadurch gekennzeichnet, dass die Zerstäubungskammer aus einer an beiden Enden geschlossenen ringförmigen Hülse (112, 212) besteht, die den rohrförmigen Teil (6) der Einspritzdüse umgibt und mit dieser fest verbunden ist, dass diese Hülse (112, 212) wenigstens eine Lufteintrittsöffnung (16) und wenigstens eine Öffnung (17) für den Ausstoss des Kraftstoffgemischs aufweist, wobei die Achsen dieser Öffnungen parallel zur Strömungsachse der Lufteintrittsöffnung verlaufen, dass der rohrförmige Teil der Einspritzdüse an seinem Ende (116, 216) geschlossen ist und an seiner Wandung wenigstens zwei Düsenöffnungen (111, 211) aufweist, die in die Zerstäubungskammer münden, und dass die Achsen dieser Düsenöffnungen (111, 211) auf der Ebene senkrecht stehen, die die Achsen der stromaufwärtigen Öffnungen (16) und der stromabwärtigen Öffnungen (17) der Zerstäubungskammer enthält.

5. Turboluftstrahltriebwerk nach Anspruch 4, dadurch gekennzeichnet, dass die Zerstäubungskammer zwei stromaufwärtige Öffnungen (16) mit grossem Durchmesser und drei Reihen (17, 17a, 17b) von stromabwärtigen Öffnungen für den Ausstoss des Kraftstoffgemischs aufweist, und dass die Achsen einer ersten Reihe (17) von stromabwärtigen Öffnungen parallel zur Strömungsachse verlaufen, während die Achsen der Öffnungen der beiden anderen Reihen (17a, 17b) gegenüber der Strömung um einen Winkel zwischen 30_{°} und 50_{°} geneigt sind.

6. Turboluftstrahltriebwerk nach einem der Ansprüche 1 bis 5, dessen Nachverbrennungsvorrichtung eine Einrichtung zur Zuführung von Spülluft für den Kraftstoffkreis aufweist, die wenigstens einen Spülkasten mit einem Ventil (18) umfasst, das den Durchtritt von Spülluft in die Einspritzdüsen ermöglicht, wenn die Zufuhr von Kraftstoff für die Nachverbrennung unterbrochen ist, dadurch gekennzeichnet, dass jeder Einspritzdüse (8) ein Spülkasten (18) zugeordnet ist, wodurch das gleichzeitige Spülen aller Einspritzdüsen ermöglicht ist.

7. Zweikreis-Turboluftstrahltriebwerk mit Vorverbrennung nach einem der Ansprüche 1 bis 6, mit einer Aussenwandung (3), die den Sekundärstrahl aussen begrenzt, und einer Zwischenwandung (24), die durch eine Gruppe von Befestigungsstiften (26) an der Aussenwandung befestigt ist und den Sekundärstrahl von dem Primärstrahl trennt, dadurch gekennzeichnet, dass jede Einspritzdüse (8) mit Hilfe bekannter Mittel am Ort der Befestigungsstifte (26) an der Aussenwandung des Sekundärstrahls befestigt ist und die Zwischenwandung in einer Öffnung durchdringt, und dass die Zerstäubungskammer vollständig im Innern des Primärstrahls enthalten ist.
